# EUROPÄISCHE PATENTANMELDUNG

(11) **EP 0 126 905 A2**
(43) Veröffentlichungstag der Anmeldung: **05.12.1984**
(21) Anmeldenummer: 84103605.6
(22) Anmeldetag: 31.03.1984
(51) Int. Cl.: A45D 27/04

(54) **Rasierpinsel**

(30) Priorität: 28.05.1983 DE 3319462
(71) Anmelder: Braun & Wettberg GmbH, D-6124 Beerfelden (DE)
(72) Erfinder: Götz, Ludwig, D-6124 Beerfelden (DE)
(74) Vertreter: Katscher, Helmut, Dipl.-Ing.

(57) **Zusammenfassung**

Das Griffteil (6) eines Rasierpinsels (1) weist eine zentrale Bohrung (7, 8) auf, die nach oben in einen Borstenbund (2) des Rasierpinsels (1) mündet. Nach unten geht die zentrale Bohrung in einem Absatz (9) in eine Kupplungsbohrung (10) über. In die Kupplungsbohrung (10) ist ein als Ventilbetätigungsstößel wirkendes Austrittsröhrchen (11) eines unter Druck stehenden Rasierschaum- oder -cremespenders (12) dichtend eingesteckt. Zur Abgabe von Rasierschaum oder Rasiercreme wird das Griffteil (6) auf den Rasierschaum- oder-cremespender (12) gedrückt, so daß der Rasierschaum oder die Rasiercreme durch das Austrittsröhrchen (11) und die zentrale Bohrung (7, 8) in der Mitte des Borstenbundes (2) des Rasierpinsels (1) austritt.

## Beschreibung

Die Erfindung betrifft einen Rasierpinsel mit einem einen Borstenbund aufnehmenden Griffteil.

Herkömmliche Rasierpinsel dienen nur dazu, das auf die Haut aufgetragene Rasiermittel, wie Rasierseife, Rasiercreme oder Rasierschaum auf der Haut zu verteilen und in intensive Berührung mit der Haut zu bringen. Das Bereithalten und die dosierte Abgabe des Rasiermittels erfolgt durch andere Einrichtungen, beispielsweise durch einen unter dem Druck eines Treibgases stehenden Rasierschaum- oder -cremespenders, dessen Spenderkappe eine Austrittsöffnung für den Rasierschaum oder die Rasiercreme hat. Der Benutzer ist daher gezwungen, außer dem Rasierapparat und dem Rasierpinsel auch noch den Rasierschaum- oder -cremespender bereitzuhalten und beispielsweise auf Reisen mitzuführen.

Aufgabe der Erfindung ist es, die Anzahl der für das Rasieren bereitzustellenden und gegebenenfalls auf Reisen mitzuführenden Gegenstände zu verringern und eine einfache, saubere und bequeme Möglichkeit zum Abgeben und Auftragen des Rasierschaums oder der Rasiercreme zu schaffen.

Diese Aufgabe wird bei einem Rasierpinsel, der ein einen Borstenbund aufnehmendes Griffteil aufweist, dadurch gelöst, daß das Griffteil eine nach oben in den Borstenbund mündende zentrale Bohrung aufweist, die nach unten in einem Absatz in eine Kupplungsbohrung übergeht, und daß in die Kupplungsbohrung ein Austrittsröhrchen eines unter Druck stehenden Rasierschaum- oder -cremespenders dichtend einsteckbar ist.

Bei Betätigung des Rasierschaum- oder -cremespenders durch Herunterdrücken des Röhrchens mittels des Griffteils des Rasierpinsels wird der Rasierschaum oder die Rasiercreme in der gewünschten Menge zentrisch und von unten in den Borstenbund des Rasierpinsels eingeführt und tritt im Bereich der Borstenenden in der Mitte des Rasierpinsels an die Oberfläche. Dort kann der Rasierschaum oder die Rasiercreme unmittelbar auf die Haut aufgetragen und verteilt werden.

Der nachfließende Rasierschaum oder die Rasiercreme steht jeweils an derjenigen Stelle zur Verfügung, an der der Rasierscliaum- oder -cremeauftrag am stärksten erfolgt und daher der größte Nachschubbedarf besteht, nämlich in der Mitte. Da die gesamte austretende Rasierschaum- oder -crememenge von den Borsten erfaßt und aufgetragen wird, entstehen keine Verluste, wodurch eine saubere und sparsame Verwendung des Rasierschaums oder der Rasiercreme ermöglicht wird.

Der dichtende Anschluß des Austrittsröhrchens verhindert, daß Rasierschaum- oder -creme in den Innenraum des Rasierpinsel-Griffteils austritt und dort zu Verunreinigungen führt. Da der Rasierschaum- oder -cremespender während der Benutzung des Rasierpinsels mit diesem verbunden bleibt, bildet der Spender zugleich eine Verlängerung des Griffteils, das deshalb verhältnismäßig kurz ausgeführt werden kann.

In Weiterbildung des Erfindungsgedankens ist vorgesehen, daß das Griffteil eine sich nach unten erstreckende hohlzylindrische Schürze aufweist, die einen zylindrischen Druckbehälter des Hasierschaum- oder -cremespenders übergreift. Dadurch wird ein fast glatter Übergang vom Griffteil zum Druckbehälter des Rasierschaum- oder -cremespenders erreicht, wodurch die Handhabung erleichtert wird. Insbesondere ist es dadurch leichter, bei der Handhabung der aus dem Rasierpinsel und dem Rasierschaum- oder -cremespender bestehenden Einheit im gewünschten Maße Druck auf das Austrittsröhrchen auszuüben, um die weitere Abgabe von Rasierschaum oder -creme während der Handhabung des Rasierpinsels zu veranlassen. Das Griffteil bildet mit dem Druckbehälter des Rasierschaum- oder -cremespenders einen die Handhabung erleichternden Griff.

Zweckmäßigerweise hat das Griffteil einen Anschlag, der in der heruntergedrückten Stellung des als Ventilbetätigungsstößel axial verschiebbaren Austrittsröhrchens an dem Rasierscliaum- oder -cremespender zur Anlage kommt. Dadurch wird verhindert, daß eine zu starke Betätigung und möglicherweise eine Beschädigung des Abgabeventils des Rasierschaum- oder -cremespenders erfolgt.

Der Anschlag kann beispielsweise ein umlaufender Vorsprung an der Innenseite der hohlzylindrischen Schürze sein. Dadurch wird erreicht, daß sich das Griffteil in der heruntergedrückten Stellung ohne Winkelversatz, der zu einem Verbiegen des Austrittsröhrchens führen würde, gegenüber dem Rasierschaum- oder -cremespender ausrichtet.

Die Erfindung wird nachfolgend an einem Ausführungsbeispiel näher erläutert, das in der Zeichnung dargestellt ist.

Die Zeichnung zeigt einen Rasierpinsel 1 im Längsschnitt, der auf einen Rasierschaum- oder -cremespender 12 aufgesetzt ist. Der Rasierpinsel 1 weist einen Borstenbund 2 auf, dessen Borsten in einem aus Kunststoff bestehenden Sockelkörper 3 eingegossen sind. Unmittelbar am Austritt aus dem Sockelkörper 3 werden die Borsten des Borstenbundes 2 durch einen Drahtring 4 zusammengehalten.

Der Sockelkörper 3 ist in eine Ausnehmung 5 am oberen Ende eines aus Kunststoff oder einem anderen Material bestehenden Griffteils 6 eingesetzt. Das Griffteil 6 weist in der Mitte am Boden der Ausnehmung 5 eine zentrale Bohrung 7 auf, die nach oben durch eine zentrale Bohrung 8 des Sockelkörpers 3 in den Borstenbund 2 hinein mündet.

Nach unten geht die Bohrung 7 in einem Absatz 9 in eine Kupplungsbohrung 10 von etwas größerem Durchmesser über, in die in der dargestellten Benutzungsstellung ein Austrittsröhrchen 11 des Rasierschaum- oder -cremespenders 12 dichtend eingesteckt ist.

Der Rasierschaum- oder -cremespender 12 weist einen unter Druck eines Treibgases stehenden, aus Blech gebildeten Druckbehälter 18 auf, der an seiner Oberseite ein Ventil 13 hat, das durch das Austrittsröhrchen 11 als axial verschiebbarer Ventilbetätigungsstößel durch Niederdrücken betätigbar ist.

Vom Umfangsrand des an seiner Außenseite vorzugsweise zylindrisch oder mit Griffvertiefungen versehenen Griffteils 6 erstreckt sich einstückig eine hohlzylindrische Schürze 14 nach unten, die den oberen Rand des zylindrischen Druckbehälters 18 mit geringem Abstand übergreift. Zur Benutzung wird das auf den Rasierschaum- oder -cremespender aufgesetzte Griffteil 6 des Rasierpinsels 1 nach unten gedrückt, wobei das Austrittsröhrchen 11 das Ventil 13 betätigt, so daß Rasierschaum oder -oreme durch das Austrittsröhrchen 11 und die zentralen Bohrungen 7 und 8 in den Borstenbund 2 austritt und in diesem nach oben bis zu den Borstenenden steigt. Auf diese Weise kann der Rasierschaum oder die Rasiercreme bequem auf die Haut aufgetragen und verteilt werden.

In seiner heruntergedrückten Stellung kommt das Griffteil 6 mit einem umlaufenden Vorsprung 15 an der Innenseite der hohlzylindrischen Schürze 14 zur Anlage am oberen Rand des Druckbehälters 18. Der umlaufende Vorsprung 15 bildet somit einen Anschlag für die Verschiebebewegung des Griffteils 6.

Am oberen Rand des Griffteils 6 ist eine nach innen und unten gerichtete umlaufende Nut 16 vorgesehen, die so am oberen äußeren Rand 17 des Griffteils 6 ausläuft, daß dieser Rand einen Ablauf- oder Abtropfrand für die am Borstenbund 2 herablaufende Flüssigkeit bildet. Diese Flüssigkeit läuft deshalb nicht auf die Hand des Benutzers, der das Griffteil 6 mit dem darin eingesteckten Rasierschaum- oder -cremespender 12 hält.

## Patentansprüche

1. Rasierpinsel mit einem einen Borstenbund aufnehmenden Griffteil, dadurch gekennzeichnet, daß das Griffteil (6) eine nach oben in den Borstenbund (2) mündende zentrale Bohrung (7, 8) aufweist, die nach unten in einem Absatz (9) in eine Kupplungsbohrung (10) übergeht, und daß in die Kupplungsbohrung (10) ein Austrittsröhrchen (11) eines unter Druck stehenden Rasierschaum- oder -cremespenders (12) dichtend einsteckbar ist.

2. Rasierpinsel nach Anspruch 1, dadurch gekennzeichnet, daß das Griffteil (6) eine sich nach unten erstreckende hohlzylindrische Schürze (14) aufweist, die einen zylindrischen Druckbehälter (18) des Rasierschaum- oder -cremespenders (12) übergreift.

3. Rasierpinsel nach Anspruch 2, dadurch gekennzeichnet, daß das Griffteil (6) einen Anschlag (15) aufweist, der in der heruntergedrückten Stellung des als Ventilbetätigungsstößel axial verschiebbaren Austrittsröhrchens (11) an dem Rasierschaum-oder -cremespender (12) zur Anlage kommt.

4. Rasierpinsel nach Ansprüchen 2 und 3, dadurch gekennzeichnet, daß der Anschlag ein umlaufender Vorsprung (15) an der Innenseite der hohlzylindrischen Schürze (14) ist.
